# EUROPÄISCHE PATENTSCHRIFT

(11) **EP 0 034 569 B1**
(45) Veröffentlichungstag und Bekanntmachung des Hinweises auf die Patenterteilung: **18.07.1984**
(21) Anmeldenummer: 81810048.9
(22) Anmeldetag: 18.02.1981
(51) Int. Cl.: B63C 11/08, B63C 11/30

(54) **Automatische Aufblasvorrichtung für Taucher-Rettungsweste**
Automatic life jacket inflator for divers
Dispositif de gonflage automatique pour gilet de sauvetage pour plongeur

(30) Priorität: 19.02.1980 CH 1348/80
(43) Veröffentlichungstag der Anmeldung: 26.08.1981
(73) Patentinhaber: Gross, Pavel, Dipl Ing., CH-5236 Remigen (CH); Kohout, Jaroslav, CH-5234 Villigen (CH)
(72) Erfinder: Gross, Pavel, Dipl Ing., CH-5236 Remigen (CH); Kohout, Jaroslav, CH-5234 Villigen (CH)
(74) Vertreter: Feldmann, Clarence Paul

## Beschreibung

Die Erfindung betrifft eine automatische Aufblasvorrichtung für eine Taucher-Rettungsweste.

An das Tauchgerät-Reduzierventil angeschlossene Aufblassysteme für eine Rettungsweste sind bekannt und in der Praxis verbreitet. Die Betätigung erfolgt manuell. Die Weste dient entweder zum Tarrieren des Tauchers und kann in einer Notsituation zu vollem Aufblasen und schnellen Auftauchen Verwendung finden.

Das Aufblasen der Rettungsweste wird durch manuelles Betätigen eines auf den Mitteldruckausgang angeschlossenen Ventils durchgeführt. Das Entleeren der Rettungsweste erfolgt durch das Betätigen des auf den Westen-Faltenschlauch angeschlossenen Ventils.

In einer Notsituation, wo der Taucher handlungsunfähig und zuletzt bewußtlos ist, nützt ihm die manuelle Betätigung nichts. Die Hilfe kommt bei solchen Unfällen meist zu spät.

Es ist daher vorgeschlagen worden, eine Vorrichtung zu schaffen, bei der das Aufblasen der Rettungsweste automatisch stattfindet sobald die regelmäßige Atmung des Tauchers aufhört. Eine nach diesem Prinzip arbeitende automatische Aufblasvorrichtung ist aus der US-PS 4176418 (Scott) bekanntgeworden. Diese Vorrichtung besitzt einen Atmungsfühler, der über Kanäle mit einem Zeitverzögerungselement in Wirkungsverbindung steht. Das Gerät arbeitet rein pneumatisch, dient zugleich als Reduzierventil, ist kompliziert im Aufbau und daher teuer in der Herstellung.

Das zeitverzögerte Aufblasen der Rettungsweste erfolgt mittels eines Hilfskolbens, der eine Überströmöffnung freigibt.

Die Erfindung stellt sich zur Aufgabe, eine einfachere und billigere automatische Aufblasvorrichtung zu schaffen, die als Zusatzgerät an die vorhandene Ausrüstung anschließbar ist.

Die Erfindung löst diese Aufgabe mit Hilfe einer automatischen Aufblasvorrichtung, die die Merkmale des Anspruches 1 aufweist.

Nachfolgend wird anhand der Zeichnung ein Ausführungsbeispiel des Erfindungsgegenstandes näher beschrieben und dessen Wirkungsweise erläutert. Es zeigt
Fig. 1 einen Längsschnitt und
Fig. 2 einen Querschnitt einer automatischen Aufblasvorrichtung für eine Taucher-Rettungsweste längs der Linie A-A in Fig. 1.

Die in der Zeichnung dargestellte automatische Aufblasvorrichtung umfaßt ein Gehäuse 1 für einen Atmungsfühler, ein Gehäuse 2 für ein Zeitverzögerungselement, eine Druckausgleichskammer in Form eines Verbindungsrohres 7 zwischen den Gehäusen 1 und 2 und einen Ventilkopf4.

### DerAtmungsfühler

Das Gehäuse 1 ist durch einen Deckel (8) verschlossen, an dem mittels der Überwurfmutter 21 der Atemluft-Druckschlauch 22 angeschlossen ist, der zum Niederdruckausgang der ersten Stufe führt, an dem auch der Lungenautomat angeschlossen ist. Zwischen dem Deckel 8 und dem Gehäuse 1 ist eine ringförmige, elastische Membrane 9 eingeklemmt, die zusammen mit der im Gehäuse 1 hin- und herschiebbaren Anschlagplatte 5 und der mit ihr verbundenen Stange 6 den Atmungsfühler bildet.

### Das Zeitverzögerungselement

Das Gehäuse 2 hat eine Bohrung, die durch die beiden Deckelscheiben 10 und 11 verschlossen ist.

Im so gebildeten Zylinder befindet sich der Kolben 3 mit der Rückschlag-Ventilplatte 42 und der Federscheibe 43. Der Kolben 3 ist mit der Stange 6 des Atmungsfühlers verbunden, die abgedichtet durch die beiden Deckelscheiben 10, 11 hindurchgeführt ist. Der Zylinder ist mit einer Flüssigkeit 34 gefüllt und bildet mit dem Kolben ein hydraulisches Zeitverzögerungselement. Als Außendruck abhängige Arretierung gegen vorzeitiges Öffnen des Aufblasventils dient die Zellkautschuk-Scheibe 12, die über eine Platte auf das rechte Ende der Stange 6 drückt.

### Der Ventilkopf

Auf dem Gehäuse 1 befindet sich ein Ventilkopf 4. Er ist mittels des Ventilkörpers 14, der in das Gehäuse 1 eingeschraubt ist, befestigt. Im Ventilkörper befindet sich ein kippbares Aufblasventil 15, das durch die konische Spiral-Druckfeder 37 in ihre Schließlage gedrückt wird. In einer, die Wand des Ventilkopfes 14 durchsetzenden Bohrung befindet sich ein Stift 23, der außen mit einem Betätigungsknopf 13 versehen ist. Im Innern des Ventilkopfes ist eine Rückstellfeder 16 und ein Dichtungsring 27 angebracht.

Auf das linke Ende des Ventilkopfes 4 ist ein Schlauch 41 für die Tarrier-Rettungsweste aufgezogen und mittels Bride 32 gesichert. Rechts außen auf dem Ventilkopf 4 befindet sich ein Mundstück 30, das ebenfalls mit einer Bride 31 gesichert ist. Im rechten Teil des Ventilkopfes 4, vor dem Ausgang zum Not-Atem-Mundstück 30 ist ein Ventilteller 17 mit einem Stift 18, einer Rückstellfeder 19 und einem außen angebrachten Betätigungsknopf 20 vorgesehen. Damit kann zwecks Not-Atmung oder zum Tarrieren Luft ausgelassen werden.

### Der Betrieb

Im drucklosen Zustand befindet sich die Anschlagplatte 5 links am Anschlag des Deckels 8. Vor dem Tauchbeginn wird der nicht dargestellte Lungenautomat eingeschaltet und Druckluft strömt durch den Druckschlauch 22 und durch den Spalt zwischen der Membrane 9 und der Anschlagplatte 5 in den Raum 33 der automatischen Aufblasvorrichtung. Durch den Druckunterschied zwischen dem Druck im Raum 33 und dem kleineren Druck des Wassers, dem das rechte Ende der Stange 6 ausgesetzt ist, bewegt sich die Stange 6 des Atmungsfühlers langsam nach rechts, gebremst durch die Flüssigkeit 34, welche den Kolben 3 umströmen muß. Wenn aus dem Lungenautomaten nicht geatmet wird, bewegt sich die Stange 6 weiter nach rechts, bis der Kragen der Anschlagplatte 5 das Aufblasventil 15 öffnet. Jetzt strömt Druckluft durch den Ventilkörper 14 in das Ventilgehäuse 4 und von dort durch den Faltenschlauch 41 in die Rettungsweste. Damit die Rettungsweste nur unter Wasser und nicht beim Schnorcheln oder bereits vor dem Eintauchen automatisch aufgeblasen wird, ist rechts im Gehäuse 2 eine auf Außendruck abhängige Arretierung, bestehend aus einer Zellkautschukscheibe 12, eingebaut. Diese wird durch den Wasserdruck in einer Tiefe von 2 bis 3 m so weit zusammengedrückt, daß sie das rechte Ende der Stange 6 nicht mehr berührt, so daß die Anschlagplatte 5 erst dann das Aufblasventil 15 öffnen kann. Wenn der Taucher normal atmet, entstehen im Niederdruckbereich des Lungenautomaten Drucksenkungen. Diese werden durch den Druckschlauch 22 in das Gehäuse 1 weitergeleitet. Bei jeder Drucksenkung wird die Membrane 9 an die Anschlagsplatte 5 wie ein Rückschlagventil spiellos angedrückt, so daß die beiden Teile eine Einheit bilden. Die Drucksenkung wird dann die Bewegung der Anschlagplatte 5 und Stange 6 durch elastisches Ausdehnen des im Verbindungsrohr 7 jetzt dicht eingeschlosenen Luftvolumens 33 bewirken. Diese Bewegung wird bei jedem Einatmen die Stange 6 mit Anschlagsplatte 5 nach links ziehen und das Öffnen des Aufblasventils 15 verunmöglichen, solange der Taucher normal atmet. Hören dagegen die beim normalen Atmen periodisch auftretenden Druckminderungen in der Leitung 22 auf, wird mit Zeitverzögerung das Aufblasventil 15 betätigt.

Die Membrane 9 läßt beim Druckanstieg, z. B. beim Abtauchen Luft in den Raum 33 eintreten, so daß er immer mit Luft gefüllt ist. Der Taucher kann auch nach eigenem Ermessen die Rettungsweste aufblasen durch das Drücken auf den Knopf 13 oder Luft auslassen durch das Drücken auf den Knopf 20 oder notatmen durch das Mundstück30.

Die automatische Aufblasvorrichtung für die Taucher-Rettungsweste gibt dem Taucher zusätzliche Sicherheit gegen Taucherunfälle. Die Ausrüstung ist einfach, verlangt keine spezielle Bedienung und ist in die zur Zeit übliche Taucher-Rettungsweste so integriert, daß der Taucher bei der Handhabung seine bisherigen Gewohnheiten beibehalten kann.

## Patentansprüche

1. Automatische Aufblasvorrichtung für eine Taucher-Rettungsweste mit einem Atmungsfühler und einem Zeit-Verzögerungselement, die bei längerem Ausbleiben der von der Atmung herrührenden Druckschwankungen in der ersten Stufe des Lungenautomaten ein Aufblasventil (15) öffnet, dadurch gekennzeichnet, daß der Atmungsfühler ein Gehäuse (1) mit einer ringförmigen elastischen Membrane (9) und eine, die Öffnung der Membrane überdeckende, im Gehäuse verschiebbare, Anschlagplatte (5) umfaßt, wobei dieses Gehäuse an einem Ende einer Druckausgleichkammer (7) angeordnet ist, an deren gegenüberliegenden Ende ein Gehäuse (2) mit einem Zeitverzögerungselement (3, 10, 11) angebracht ist, das mittels einer, die Druckausgleichskammer durchsetzenden Verbindungsstange (6) mit der Anschlagplatte (5) verbunden ist, welch Letztgenannte einen Kragen aufweist, der bei längerem Ausbleiben der Atmung das Aufblasventil (15) öffnet.

2. Aufblasvorrichtung nach Anspruch 1, dadurch gekennzeichnet, daß das Zeitverzögerungselement einen beidseitig geschlossenen, mit einer Flüssigkeit (34) gefüllten Zylinder mit einem, auf der Verbindungsstange (6) angeordneten Kolben (3) umfaßt, der mit einer federbelasteten Einweg-Ventilplatte (42, 43) versehen ist, wobei die Stange (6) beide Zylinderabdeckungen (10, 11) auf abgedichtete Weise durchsetzt.

3. Aufblasvorrichtung nach Anspruch 2, dadurch gekennzeichnet, daß am äußeren, die Zylinderabdeckung (10) durchsetzenden Ende der Stange (6) ein vom Außendruck beaufschlagtes Arretierungselement (12) angebracht ist, das verhindert, daß das Aufblasventil vor dem Tauchen geöffnet wird.

4. Aufblasvorrichtung nach Anspruch 1, dadurch gekennzeichnet, daß das Aufblasventil (15) in einem mit dem Atmungsfühlergehäuse (1) verbundenen Ventilkopf (4) angeordnet ist, auf dem äußen ein Druckknopf (13, 23) für Handbetätigung des Aufblasventils angebracht ist.

5. Aufblasvorrichtung nach Anspruch 4, dadurch gekennzeichnet, daß am Ventilkopf (4) ein von Hand betätigbares Luft-Ablaßventil (17-20) angeordnet ist, das zum Ablassen von Luft aus der Rettungsweste dient.

6. Aufblasvorrichtung nach Anspruch 5, dadurch gekennzeichnet, daß die Austrittsöffnung des Luft-Ablaßventils mit einem Mundstück (30, 31) versehen ist.

## Claims

1. Automatic inflating apparatus for a divers' life jacket, comprising a breathing sensor and a time delay element which, if the pressure fluctuations in the first stage of the breathing equipment caused by breathing cease for a fairly long period, opens an inflating valve (15), characterized in that the breathing sensor comprises a casing (1) having an annular, elastic membrane (9) and a stop plate (5), bridging across the aperture of the membrane and displaceable in the casing, this casing being disposed at one end of a pressure balancing chamber (7), at the opposite end of which a casing (2) comprising a time delay element (3, 10, 11) is mounted, which is connected by means of a connecting rod (6) passing through the pressure balancing chamber with the stop plate (5), which latter pros- sesses a collar which, if breathing ceases for a fairly long period, opens the infalting valve (15).

2. Inflating apparatus according to claim 1, characterized in that the time delay element comprises a cylinder closed at both ends and filled with a liquid (34), with a piston (3) mounted on the connecting rod (6), which piston is equipped with a spring-loaded, one-way valve plate (42, 43), the rod (6) passing in seated manner through both the cylinder end plates (10, 11).

3. Inflating apparatus according to claim 2, characterized in that, on the outer end of the rod (6) passing through the cylinder end plate (10), an arresting element (12) subjected to the external pressure is mounted, which prevents the inflating valve from being opened before diving.

4. Inflating apparatus according to claim 1, characterized in that the inflating valve (15) is disposed in a valve head (4) connected with the breathing sensor casing (1), on which valve head a push button (13, 23) for hand actuation of the inflating valve is externally mounted.

5. Inflating apparatus according to claim 4, characterized in that, on the valve head (4), an air discharge valve (17-20) capable of being actuated by hand is disposed, which serves for the discharging of air from the life jacket.

6. Inflating apparatus according to claim 5, characterized in that the outlet opening of the air discharge valve is equipped with a mouthpiece (30,31).

## Revendications

1. Dispositif de gonflage automatique pour un gilet de sauvetage de plongeur avec un palpeur de respiration et un élément de retardement lequel, dans le cas d'un maintien prolongé des variations de pression causées par la respiration, dans le premier étage d'une réserve d'air d'un poumon automatique, ouvre une soupape de gonflement (15), dispositif caractérisé en ce que le palpeur de respiration comprend un carter (1) avec une membrane élastique de forme annulaire (9) et une plaque de butée (5), coulissante dans le carter, recouvrant l'ouverture de la membrane, ce carter étant disposé à une extrémité opposée duquel est prévu un carter (2) avec un d'une chambre d'équilibrage de pr&':3ion (7), à l'extrémité élément de retardement (3, 10, 11), lequel est relié, au moyen d'une tige de liaison (6) traversant la chambre d'équilibrage de pression, à la plaque de butée (5), cette dernière présentant une collerette qui, en cas d'un arrêt trop long de la respiration, ouvre la soupape de gonflement (15).

2. Dispositif suivant la revendication 1, caractérisé en ce que l'élément de retardement comprend un cylindre, fermé à chaque extrémité, rempli avec un liquide (34), avec piston (3) monté sur la tige de liaison (6), cylindre pourvu d'une plaque de soupage à voie unique (42, 43), chargée par ressort, la tige (6) traversant à joint étanche les deux fermetures (10, 11) du cylindre.

3. Dispositif suivant la revendication 2, caractérisé en ce que, sur l'extrémité extérieure de la tige (6) traversant la fermeture de cylindre (10), est monté un élément d'arrêt (12) chargé par la pression extérieure, lequel s'oppose à ce que la soupape de gonflement s'ouvre avant la plongée.

4. Dispositif suivant la revendication 1, caractérisé en ce que la soupape d'échappement (15) est disposée dans une tête de soupape (4) reliée au carter du palpeur de respiration (1) sur lequel est monté en outre un bouton-poussoir pour un actionnement manuel de la soupape de gonflement.

5. Dispositif suivant la revendication 4, carac- térsié en ce que, sur la tête de soupape (4) est disposée une soupape d'évent (17, 20) qui sert à l'échappement de l'air hors du gilet de sauvetage.

6. Dispositif suivant la revendication 5, caractérisé en ce que l'orifice de sortie de la soupape d'évacuation d'air est pourvu d'une pièce pour raccordement à la bouche (30,31).
